# EUROPÄISCHE PATENTSCHRIFT

(11) **EP 1 636 407 B1**
(45) Veröffentlichungstag und Bekanntmachung des Hinweises auf die Patenterteilung: **20.06.2012**
(21) Anmeldenummer: 03779975.6
(22) Anmeldetag: 18.11.2003
(51) Int. Cl.: B65H 49/12, B65H 63/08, D03D 47/34

(54) **DETEKTOR FÜR DEN FADENSPULENWECHSEL IN EINEM FADENVERARBEITENDEN SYSTEM**
DETECTOR FOR DETECTING WHEN THE THREAD BOBBIN IN A THREAD-PROCESSING SYSTEM HAS TO BE REPLACED
DETECTEUR POUR LE CHANGEMENT DE BOBINE DE FIL DANS UN SYSTEME DE TRAITEMENT DE FILS

(30) Priorität: 26.06.2003 DE 10328864
(43) Veröffentlichungstag der Anmeldung: 22.03.2006
(73) Patentinhaber: IROPA AG, 6340 Baar (CH)
(72) Erfinder: THOLANDER, Lars, Helge, Gottfrid, S-310 42 Haverdal (SE); HALVARSSON, Björn, S-523 31 Ulricehamn (SE); SVENSSON, Henrik, S-504 60 Boras (SE)
(74) Vertreter: Grünecker, Kinkeldey, Stockmair & Schwanhäusser
(86) Internationale Anmeldenummer: PCT/EP2003/012902
(87) Internationale Veröffentlichungsnummer: WO 2005/001181

(56) Entgegenhaltungen:
- EP-A- 0 454 199
- BE-A- 905 312
- BE-A- 1 000 331

## Beschreibung

Die Erfindung betrifft einen Detektor der im Oberbegriff des Patentanspruchs 1 angegebenen Art.

Der aus EP 0 454 199 A bekannte Detektor weist einen asymmetrischen zweiarmigen, schwenkbar gelagerten Winkelhebel auf. Durch die Asymmetrie ist ein Kraftgenerator für eine Kraft integriert, die als Element den einen Arm in die Ladeposition bringt und in dieser hält. Der positionierte Faden ist hinter dem Arm in einer Aufnahme angeordnet, deren Öffnung durch den Arm versperrt wird. Beim Wechsel wird der Faden aus der Öffnung gezogen, wobei er den Arm in die Detektionsposition verlagert und freikommt. Der Winkelhebel betätigt bei Erreichen der Detektionsposition einen Schalter, der das Signal für den stattgefundenen Wechsel abgibt. Eine Zusatzvorrichtung hält den verschwenkten Winkelhebel fest, so dass der Arm erneut die Öffnung der Aufnahme versperrt. Beim Laden des Detektors wird der Winkelhebel über den Arm vom Faden verschwenkt, bis der Faden wieder hinter dem Arm angelangt ist, und der Winkelhebel die Ladeposition einnimmt. Da der Faden beim Wechsel die den Winkelhebel beaufschlagende Kraft überwinden muss und dabei gegebenenfalls stark umgelenkt wird, entsteht ein ausgeprägter Spannungsanstieg im Faden, der die Ursache für einen Fadenbruch sein kann.

In der Praxis ist ferner ein opto-elektronischer Detektor dieser Art bekannt, bei dem beiderseits eines einendig offenen Mauls Tellerbremsen angeordnet sind, die zusammen mit dem Maul die Positioniereinrichtung für den Faden bilden. Die Tellerbremsen sind in Relation zu einer das Maul durchsetzenden Lichtschranke so angeordnet, dass der positionierte Faden an der der Öffnung des Mauls abgewandten Seite der Lichtschranke gehalten wird. Beim Wechsel wird der Faden aus den Tellerbremsen gelöst und durch die Lichtschranke gezogen. Die vorübergehende und rasche Abschattung der Lichtschranke erzeugt ein den Wechsel anzeigendes Signal. Zum Laden des Detektors wird der Faden von Hand in die Tellerbremsen eingebracht. Da diese Bewegung langsam erfolgt, wird, z.B. mittels eines Filters, ein Signal unterdrückt. Gegebenenfalls wird diese langsame Lade-Bewegung in ein anderes Signal gewandelt, das eine Bestätigung für das ordnungsgemäße Laden des Detektors liefert. Der optoelektronische Detektor leidet in seiner Betriebssicherheit unter unvermeidlichen Verschmutzungen und muss auf unterschiedliche Fadenqualitäten und/oder -stärken individuell einjustiert werden.

Der aus BE 905 312 A bekannte Fadendetektor enthält eine mit einem Auflagebereich gegen ein Kontaktelement vorgespannte, dann einen Schaltkreis schließende Feder, die so gebogen ist, dass sie mit einer das Kontaktelement tragenden Grundplatte eine große Öffnung begrenzt, durch die der Faden beim Laden des Fadendetektors lose so durchgeführt wird, dass der Faden beim Spulenwechsel unter dem Auflagebereich der Feder durchgezogen werden muss. Dabei wird der Auflagebereich vorübergehend vom Kontaktelement abgehoben, so dass die Unterbrechung des Schaltkreises ein den Spulenwechsel repräsentierendes Signal generiert. Da der zunächst lose und und ohne genaue Positionierung durch die große Öffnung verlaufende Faden beim Spulenwechsel schlagartig gespannt und unter der Feder durchgerissen wird, entsteht im Faden eine unerwünscht hohe mechanische Belastung. Denn die Vorspannung der Feder muss relativ hoch sein, damit diese unter den unvermeidlichen Vibrationen im Spulengestell keine fehlerhaften Wechselsignale generiert. Außerdem variiert das Auslöseverhalten des Fadendetektors je nachdem, welche zufällige Position der lose Faden gerade in der Öffnung hatte, wenn der Spulenwechsel stattfindet.

Der Erfindung liegt die Aufgabe zugrunde, einen Detektor der eingangs genannten Art anzugeben, der betriebssicher ist und bei dem die Gefahr eines Fadenbruchs beim Wechsel eliminiert ist.

Die gestellte Aufgabe wird mit den Merkmalen des Anspruchs 1 gelöst.

In Abkehr von dem bekannten Prinzip des mechanischen, eingangs erwähnten Detektors, das Element beim Fadenspulen-Wechsel durch den Faden gegen die wirkende Kraft zu verstellen, ist der erfindungsgemäße Detektor so ausgebildet, dass der Faden beim Fadenspulen-Wechsel nur die Haltekraft im Fadenklemmbereich überwinden muss. Die Haltekraft lässt sich so niedrig einstellen, dass empfindliches Fadenmaterial beim Fadenspulenwechsel keinen Schaden erleidet, und gerade hoch genug, um die selbsttätige Bewegung des vom Faden abgestützten Elements unter der Kraft zu verhindem. Im Fadenklemmbereich ist wenigstens eine vom Element durchdringbare Blattfeder vorgesehen, die den Faden sehr schonend und präzise an einer gewünschten Position auf einer Auflagefläche des Gehäuses des Detektors festlegt. Alternativ kann auch wenigstens eine seitlich neben dem Bewegungsweg des Elements angeordnete Haltevorrichtung, z.B. eine Tellerbremse den Fadenklemmbereich definieren. Das Element kann durch die Kraft erst dem sich lösenden Faden folgen, ohne dass dieser das Element aktiv bewegt, oder an dem Element unerwünscht umgelenkt wird. Das Element ist entweder ein zweiarmiger, im Wesentlichen gerader Schwenkhebel, der mit einem Arm auf die Bewegung des Fadens beim Lösen aus dem Fadenklemmbereich anspricht und dem sich entfernenden Faden folgt, während er mit seinem anderen Arm das den Fadenspulen-Wechsel anzeigende Signal generiert, oder eine in der Ladeposition mit der Kraft vorgespannte Biegefeder, vorzugsweise eine Blattfeder. Diese Ausführungsform ist baulich sehr einfach und funktionssicher, weil das Element keine Bewegungslagerung benötigt. Der sich beim Fadenspulen-Wechsel lösende Faden lässt erst die unter der wirkenden Kraft selbsttätig ablaufende Bewegung des Elements aus der vom Faden gesperrten Ladeposition in die Detektionsposition zu. Auf diese Weise wird die Gefahr eines Fadenbruchs eliminiert.

Beim Fadenspulen-Wechsel bewegt sich der Faden im Wesentlichen in der gleichen Richtung aus dem Fadenklemmbereich, in der sich auch das Element, zumindest mit einer Bewegungskomponente, zur Detektionsposition bewegt.

Bei einer zweckmäßigen Ausführungsform sind das Signal verarbeitende Elektronikkomponenten, beispielsweise auf einer Leiterplatte, im Gehäuse des Detektors nach außen hermetisch abgeschirmt. Dadurch können in dieser Technologie unvermeidbare Verschmutzungen wie Flusen, Staub und gegebenenfalls Avivage keine störenden Einfluss auf die gegebenenfalls empfindlichen elektronischen Komponenten nehmen.

Zweckmäßig ist im Element ein Permanentmagnet vorgesehen. Der Permanentmagnet kann, vorzugsweise, eine Doppelfunktion erfüllen. Einerseits kooperiert der Permanentmagnet mit einem stationären Eisenkörper, um den Kraftgenerator zu bilden, der die das Element dem sich lösenden Faden nachführende Kraft generiert. Andererseits kann der Permanentmagnet mit einem stationären Hallsensor zusammenwirken, der das ein Signal liefernde Detektionsglied bildet. Das Signal wird generiert, wenn sich der Permanentmagnet in der Nähe des Hallsensors befindet, oder sich von dem Hallsensor wegbewegt oder wegbewegt hat. Das Signal wird zur Anzeige eines stattgefundenen Wechsels verarbeitet und/oder gegebenenfalls als Anzeige des Ladens des Detektors mit dem Faden. Alternativ ist es möglich, ein weiteres, mit dem Permanentmagneten oder einem anderen Geber kooperierendes Detektionsglied vorzusehen, mit dem ein Ladesignal generiert wird.

Alternativ könnte der Kraftgenerator wenigstens eine das Element beaufschlagende Feder sein, wobei die Federkraft in der Richtung orientiert sein sollte, in der sich das Element aus der Ladeposition in die Detektionsposition bewegt.

Zweckmäßig wird der Eisenkörper so positioniert, dass die Kraft in der Detektierposition am stärksten und in der Ladeposition am schwächsten ist. Dies ist günstig, weil der Faden in der Ladeposition nur geringfügig durch das Element belastet wird, das jedoch dann nach Lösen des Fadens die Detektionsposition unter der zunehmenden Kraft sicher erreicht.

Von besonderem Vorteil ist ein gerader, zweiarmiger und in der Schwenklagerung gewichtsausgeglichener Schwenkhebel. Dadurch funktioniert der Detektor unabhängig von seiner Montierlage im Raum jeweils gleich.

Schließlich ist es zweckmäßig, wenn das Element an seinem mit dem Faden kooperierenden Ende eine Wirklänge aufweist, dank der der Faden in keinem Fall an dem Element vorbei bewegt werden kann. So ist durch bestimmte geometrische Verhältnisse dafür gesorgt, dass der Faden keinesfalls hinter das Element geraten kann.

Da zum Positionieren des Fadens im Klemmbereich ohnedies eine Blattfeder zweckmäßig ist, ist bei einer weiteren, vorteilhaften Ausführungsform die Biegefeder, die das Element bildet, ein einstückiger Teil der Blattfeder zum Festlegen des Fadens im Klemmbereich, genauer gesagt auf wenigstens einer Auflagefläche. Die Blattfeder erhält dadurch eine Doppelfunktion, wodurch die Anzahl der Teile des Detektors vermindert ist.

Zweckmäßig weist die Blattfeder zwei äußere Zinken auf, mit denen der Faden beiderseits des von der Biegefeder gebildeten Elements im Klemmbereich des Detektors positioniert wird. Die Biegefeder ist eine Mittelzinke derselben Blattfeder, die am Gehäuse, vorzugsweise am Einlass eines Mauls zum Klemmbereich, mit Biegevorspannung festgelegt ist. Die äußeren Zinken brauchen sich nur relativ zur Auflagefläche um die Fadenstärke zu bewegen, während sich die von der Mittelzinke gebildete Biegefeder zusätzlich über ihren Bewegungsweg bis in die Detektionsposition bewegen kann. Die Vorspannung, mit der die äußeren Zinken und die Biegefeder beaufschlagt sind, stammt zweckmäßig von einer gemeinsamen Einspannstelle oder Festlegungsstelle der Blattfeder. An sich würde eine äußere Zinke allein ausreichen, um den Faden festzulegen.

Zweckmäßig ist die äußere Zinke breiter als die Mittelzinke, von der die Biegefeder gebildet wird. Dadurch ist die äußere Zinke biegesteifer als die Biegefeder.

Grundsätzlich kann es zweckmäßig sein, die Biegefeder und die äußere Zinke mit unterschiedlichen Vorspannungen und/oder Federeigenschaften auszubilden, in Abstimmung auf die unterschiedlichen Eigenschaften. Die äußere Zinke hat die Aufgabe der möglichst schonenden aber zuverlässigen Positionierung des Fadens im Klemmbereich. Die Biegefeder hat hingegen die Aufgabe, beim Lösen des Fadens aus dem Klemmbereich die Bewegung zur Detektionsposition auszuführen, und bei im Klemmbereich positioniertem Faden diesen so schonend wie möglich zu belasten. Diesen unterschiedlichen Aufgaben werden unterschiedliche Vorspannungen und/oder Federeigenschaften gerecht. Für die Biegefeder kommt dazu, dass ihre Vorspannung und/oder Federeigenschaft so ausgelegt sein soll, dass sie mit dem daran angeordneten Permanentmagneten kein nervöses Verhalten zeigt.

Es kann zweckmäßig sein, die Biegefeder in ihrem Übergangsbereich in die Blattfeder mit einer Einschnürung auszubilden, so dass sie relativ weich ist.

Additiv oder alternativ könnte jede äußere Zinke durch wenigstens eine Längssicke oder eine andere Versteifungsstruktur biegeversteift sein, wie beispielsweise einen Gehäuseanschlag in Rippenform, der die äußere Zinke vorspannt und ggfs. ihre Federlänge verkürzt.

Anhand der Zeichnung werden Ausführungsformen des Erfindungsgegenstandes erläutert. Es zeigen:
- Fig. 1: schematisch ein fadenverarbeitendes System mit einem Detektor für einen Fadenspulenwechsel,
- Fig. 2: einen Längsschnitt durch den Detektor, wobei gestrichelt eine zweite Ausführungsform angedeutet ist,
- Fig. 3: eine weitere Ausführungsform des Detektors im Längsschnitt,
- Fig. 4: eine Detaildraufsicht zu Fig. 3, und
- Fig. 5: ein weiteres Detail zu Fig. 3.

In einem fadenverarbeitenden System S in Fig. 1 sind zwei den gleichen Faden Y tragende Fadenspulen B1, B2 beispielsweise an einem Spulenständer 1 montiert. Eine fadenverarbeitende Einrichtung F, beispielsweise ein Liefergerät, zieht den Faden Y von der jeweiligen Fadenspule B1, B2 ab. Das Ende des Fadens Y auf der Fadenspule B1 ist über einen Knoten 2 mit dem Anfang des Fadens Y auf der anderen Fadenspule B2 verbunden (Pigtail). Beispielsweise am Spulenständer 1 ist ein Detektor D montiert, in welchem der Verbindungsabschnitt der Fäden Y positioniert ist.

Nachdem der Faden Y von der Fadenspule B1 verbraucht ist, findet ein FadenspulenWechsel zur Fadenspule B2 statt, wobei der Verbindungsabschnitt aus dem Detektor D herausgezogen und nachfolgend der Faden Y von der zweiten Fadenspule B2 abgezogen wird. Bei diesem Wechsel generiert der Detektor D ein Signal i, das den Wechsel anzeigt. Gegebenenfalls ist der Detektor D so ausgebildet, dass er beim Laden mit dem Faden Y ein gleichartiges oder anderes und das Laden repräsentierende Signal abgibt. Unter Laden wird hierbei das Einbringen und Positionieren des verbindenden Fadenabschnitts in den bzw. im Detektor D verstanden.

In dem Längsschnitt des Detektors D in Fig. 2 ist zu erkennen, dass an einem Gehäuse 3 unterseitig ein zu einem Ende (nach links) offenes Maul 4 vorgesehen ist, innerhalb dessen Erstreckung sich eine Positioniereinrichtung 5 für den Faden Y befindet. Die Positioniereinrichtung 5 weist einen lokal definierten Fadenklemmbereich 6 auf, in welchem der Faden Y beim Laden des Detektors D kraftschlüssig festgelegt wird (wie gezeigt).

Die Positioniereinrichtung 5 mit dem Fadenklemmbereich 6 besteht beispielsweise aus einer einen z.B. (nicht gezeigten) Durchgangsschlitz aufweisenden Blattfeder C im Maul 4 (in ausgezogener Linie gezeigt), die mit Vorspannung gegen Auflageflächen 4a pressbar ist, oder aus wenigstens einer seitlich neben einem bodenseitigen Schlitz 11 des Mauls 4 angeordneten Tellerbremse 6' oder einer anderen nur kraftschlüssigen Haltevorrichtung.

Im Gehäuse 3 ist ein Detektionsglied 7, beispielsweise ein Hallsensor, stationär, beispielsweise an einer Leiterplatte H, angeordnet. Ferner ist ein stationärer Eisenkörper 8 im Abstand vom Detektionsglied 7 vorgesehen. Im Gehäuse ist ein mechanisches, beweglich gelagertes Element E zum Zusammenwirken mit dem Faden Y, dem Detektionsglied 7 und dem Eisenkörper 8 vorgesehen. Bei der gezeigten Ausführungsform ist das Element E ein zweiarmiger, gerade Schwenkhebel 9, der um eine Schwenkachse 10 schwenkbar ist, und, vorzugsweise, einen begrenzten Schwenkbereich hat. Im Arm 9a ist endseitig ein Permanentmagnet M untergebracht, der sowohl mit dem Detektionsglied 7 (dem Hallsensor) als auch dem Eisenkörper 8 zusammenarbeitet.

Der Arm 9b an der anderen Seite der Schwenkachse 10 taucht hier in jeder Schwenkstellung des Schwenkhebels 9 in den Längsschlitz 11 im Gehäuse 3 und in die Blattfeder G ein. Der Schwenkhebel 9 ist so ausgebildet, dass er trotz des Permanentmagneten M bezüglich der Schwenkachse 10 zumindest weitestgehend gewichtsausgeglichen ist. Der Eisenkörper 8 bildet zusammen mit dem Permanentmagneten M einen Kraftgenerator, der um die Schwenkachse 10 eine Kraft 13 in Richtung des gezeigten Pfeils auf das Element E ausübt.

Der Schwenkhebel 9 ist zwischen der gezeigten Ladeposition L, in der der Permanentmagnet M nahe beim Detektionsglied 7 positioniert ist, und einer Detektionsposition P schwenkverstellbar, die durch eine gestrichelte Linie angedeutet ist. Die durch den Pfeil versinnbildlichte Kraft 13 ist in der gezeigten Ladeposition am schwächsten, wird hingegen in der angedeuteten Detektionsposition P am stärksten. Alternativ oder additiv könnte das Element E auch durch eine Feder in der gleichen Richtung beaufschlagt sein. (Ähnlich wie bei der Ausführungsform der Fig. 3, 4).

Beim Laden des Detektors D wird der Faden Y in die gezeigte Position gebracht und von der Blattfeder C auf den Auflageflächen 4a im Fadenklemmbereich 6 festgelegt, wobei der Schwenkhebel 9 in die gezeigte Ladeposition verstellt wird und unter der dann relativ schwachen Kraft 13 den Faden Y kontaktiert. Der positioniert festgelegte Faden Y bildet eine Sperre gegen eine Schwenkbewegung des Schwenkhebel 9 zur Detektionsposition P.

Beim Fadenspulen-Wechsel wird der Faden Y aus dem Fadenklemmbereich 6 bzw. 6' gelöst und in Richtung eines Pfeils 12 entlang der Auflageflächen 4a aus dem Maul 4 herausgezogen. Die Kraft 13 verschwenkt den Schwenkhebel 9 in die Detektionsposition P, wobei bei Erreichen der Detektionsposition oder schon vorher das Signal i abgegeben wird. Der Schwenkhebel 9 verharrt bis zum nächsten Ladevorgang in der Detektionsposition P.

Zweckmäßig ist der Schwenkhebel 9 ein leichter Kunststoffformteil. Die Eindringtiefe des Arms 9a in den Längsschlitz 11 ist so gewählt, dass innerhalb des begrenzten Schwenkbereichs des Schwenkhebels 9 der Faden Y innerhalb des Mauls 4 nicht an dem Arm 9b vorbeigelangen kann.

Bei einer nicht gezeigten Alternative könnte der Arm 9a gegen Verschmutzung geschützt im Inneren des Gehäuses 3 opto-elektronisch abgetastet werden. Ferner könnte dem Schwenkhebel 9 ein weiteres Detektionsglied zum Melden oder Betätigen des Ladevorgangs zugeordnet sein. Auch könnte am Ende des Arms 9b eine Kufe oder ein Schuh mit einem rechtsseitigen, nach unten greifenden Fanganschlag vorgesehen sein, der in der Ladeposition L vom Faden Y angehoben ist und sanft auf dem Faden Y aufliegt. Der Arm 9b könnte auch eine konvexe Auflagefläche aufweisen, die in der Ladeposition L unter der Kraft 13 den Faden Y berührt.

Bei der Ausführungsform der Fig. 3 und 4 ist das den Permanentmagneten M tragende Element E eine Biegefeder 18, die z.B. als Mittelzinke der Blattfeder C ausgebildet ist, deren äußere Zinken 16, 17 zum Positionieren des Fadens Y im Klemmbereich 6 der Positioniereinrichtung 5 dienen. Fig. 4 ist eine Draufsicht auf die Blattfeder C, die am Gehäuse 3 (Fig. 3) zwischen einer Abstützung 22 und einem Widerlager 23 eines. Spannkörpers 34 in Befestigungsstellen 15 mit Vorspannung festgelegt ist. Die äußeren Zinken 16, 17, die breiter sind als die Mittelzinke, liegen auf den Auflageflächen 4a im Maul 4 ggfs. mit Vorspannung auf (in Fig. 3 gestrichelt angedeutet), solange kein Faden Y darunter positioniert ist. Die auf einer Leiterplatte H angeordneten, nicht näher hervorgehobenen elektronischen Komponenten des Detektors D sind bei dieser Ausführungsform nach außen hermetisch abgeschirmt untergebracht. Das Detektionsglied 7, z.B. ein Hallsensor, ist ebenfalls abgeschirmt angeordnet, bzw. abgedeckt, und wird durch eine Gehäusewand hindurch (z.B. aus Kunststoff bestehend) vom Permanentmagneten M betätigt. Alternativ könnte, wie in Fig. 3 gestrichelt angedeutet, das Detektionsglied 7' auch in der Nähe der Detektionsposition P (gestrichelt angedeutet) der Biegefeder 18 angeordnet sein. Das Detektionsglied 7, 7' könnte auch dazu dienen, den Ladevorgang zu bestätigen.

Der Längsschlitz 11 ist nach unten offen, so dass eventuelle Flusenansammlungen nach unten herausfallen. Die Biegefeder 18 kann etwas kürzer sein als die äußeren Zinken 16, 17, so dass sich die Biegefeder 18 nach Lösen des Fadens Y aus der in vollen Linien gezeigten Position in Richtung des Pfeils 12 beim Fadenspulen-Wechsel in den Längsschlitz 11 hinein in die Detektionsposition P bewegt, und zwar unter der Kraft 13 und vorbei an einer Querwand 25 des Längsschlitzes 11.

Die Detektionsposition P der Biegefeder 18 könnte auch durch einen Anschlag definiert sein (nicht gezeigt).

Die Funktion des Detektors ist gleich der anhand der Fig. 2 erläuterten.

Die Blattfeder C in Fig. 4 ist so ausgebildet, dass die Biegefeder 18 als Mittelzinke entweder über ihre Länge annähernd gleich breit ist oder, wie gestrichelt angedeutet, über Ausschnitte 20 mit einer Einschnürung 21 ausgebildet wird, die der Biegefeder 18 ein anderes Biegeverhalten oder eine andere Vorspannung verleihen wie sie in den äußeren Zinken 16, 17 herrscht. Die äußeren Zinken 16, 17 können sogar durch Längssicken oder andere Versteifungsstrukturen 25 (gestrichelt angedeutet) ausgesteift sein, so dass sie eine andere Vorspannung bzw. ein anderes Biegeverhalten haben wie die Biegefeder 18. Die Blattfeder C kann durch Stanzen oder Laserschneiden aus einem an sich rechteckigen Blattfederzuschnitt 14 gebildet sein. Alternativ wäre es möglich, nur eine äußere Zinke 16, 17 vorzusehen, oder diese durch beispielsweise eine Blattfeder mit höherer Wandstärke und/oder Steifigkeit zu bilden, als die davon getrennte, zweite und weichere Blattfeder oder Biegefeder 18, die das Element E bildet. Bei einer weiteren Alternative (nicht gezeigt) könnte die Biegefeder 18 auch ein im Ausschnitt zwischen den äußeren Zinken 16, 17 eingelöteter Biegearm oder Biegedraht (Federstahldraht) sein, um für die unterschiedlichen Aufgaben unterschiedliche Vorspannungen bzw. Biegeverhalten zu erzielen. Denn die äußeren Zinken 16, 17 haben eine Klemmaufgabe, während die Biegefeder 18 den Faden Y so wenig wie möglich belasten oder umlenken und zuverlässig den Hubweg aus der Ladeposition L in die Detektionsposition P ausführen soll. Das innenliegende Ende des Mauls 4 ist so gestaltet, dass es bei der Positionierung des Fadens Y als eine Art Begrenzung mit wirkt.

Anstelle eines Hallelementes als das Detektionsglied könnte ein anderes elektronisches Glied verwendet werden, das auf die Anwesenheit oder Nähe oder Bewegung eines metallischen Körpers oder eines Magneten mit einem Signal anspricht.

Der Permanentmagnet M kann in der Ausführungsform der Fig. 3 ein Ballastgewicht sein und dazu beitragen, die Kraft 13 zu erzeugen, die die Biegefeder 18 bzw. das Element aus der Ladeposition L in die Detektionsposition P bewegt.

In Fig. 5 ist ein rippenartiger Gehäuseanschlag 26 vorgesehen, der die äußere Zinke 16, 17 z.B. in der Nähe der Einspannstelle abstützt und vorspannt, während sich die Mittelzinke oder Biegefeder 18 ohne Kontakt mit dem Anschlag 26 bis zur Auflagefläche 4a erstreckt und deshalb weicher ist als die äußeren Zinken.

## Patentansprüche

1. Detektor (D) für den Fadenspulen-Wechsel in einem fadenverarbeitenden System (S), mit einem zwischen einer Ladeposition (L) und einer Detektionsposition (P) beweglich gelagertem Element (E), einer Faden-Positioniereinrichtung (5) zum Positionieren des zwei Spulen (B1, B2) verbindenden Fadens (Y) bis zum Wechsel innerhalb des Bewegungswegs des Elements (E), wenigstens einem auf eine Relativposition bzw. eine relative Positionsänderung des Elements (E) mit einem Signal (i) ansprechenden Detektionsglied (7), und einem Kraftgenerator, der auf das Element (E) eine Kraft (13) in zumindest einer Bewegungsrichtung des Elements ausübt, wobei das Element (E) beim Wechsel verstellbar ist, **dadurch gekennzeichnet, dass** das Element (E) entweder ein im Wesentlichen gerader, zweiarmiger Schwenkhebel (9) oder eine in der Ladeposition (L) mit der Kraft (13) vorgespannte Biegefeder (18) ist, dass die Kraft (13) in Bewegungsrichtung des Elements (E) aus der Ladeposition (L) zur Detektionsposition (P) orientiert ist, dass die Positioniereinrichtung (5) einen Fadenklemmbereich (6) aufweist, der wenigstens eine vom Element (E) durchdringbare, Blattfeder (C) oder wenigstens eine seitlich neben dem Bewegungsweg des Elements (E) platzierte Blattfeder (C) oder eine Fadenklemme (6') oder eine andere kraftschlüssige Faden-Haltevorrichtung aufweist, dass der Fadenklemmbereich (6) in Relation zum Bewegungsweg des Elements (E) aus der Ladeposition (L) zur Detektionsposition (P) derart angeordnet ist, dass der durch Klemmen positionierte Faden (Y) bis zum Fadenspulen-Wechsel für das in der Ladeposition (L) befindliche Element (E) eine Sperre gegen eine Bewegung unter der ausgeübten Kraft bildet, und dass der Faden (Y) beim Fadenspulen-Wechsel das Element (E) zur selbsttätigen Bewegung unter Kraft (13) aus der Ladeposition (L) in die Detektionsposition (P) freigibt.

2. Detektor nach Anspruch 1,**dadurch gekennzeichnet, dass** der Faden (Y) beim Fadenspulen-Wechsel im Wesentlichen in derselben Richtung aus der Positioniereinrichtung (5) lösbar ist, in der sich das Element (E) unter der Kraft (13) von der Ladeposition (L) zur Detektionsposition (P) bewegt.

3. Detektor nach Anspruch 1, **dadurch gekennzeichnet, dass** das Signal (i) verarbeitende Elektronikkomponenten, beispielsweise auf einer Leiterplatte (H), in einem Gehäuse (3) des Detektors (D) nach außen hermetisch abgeschirmt sind.

4. Detektor nach Anspruch 1, **dadurch gekennzeichnet, dass** das Element (E) einen Permanentmagneten (M) aufweist.

5. Detektor nach Anspruch 4, **dadurch gekennzeichnet, dass** der Permanentmagnet (M) mit einem stationären Eisenkörper (8) den Kraftgenerator bildet.

6. Detektor nach Anspruch 1, **dadurch gekennzeichnet, dass** der Kraftgenerator eine am Element (E) angreifende Feder ist.

7. Detektor nach Anspruch 4, **dadurch gekennzeichnet, dass** der Permanentmagnet (M) mit einem stationären Hallsensor zusammenwirkt, der das Detektionsglied (7) bildet.

8. Detektor nach Anspruch 5, **dadurch gekennzeichnet, dass** der Eisenkörper (8) in Bezug auf den Bewegungsweg des den Permanentmagneten (M) aufweisenden Elements (E) so positioniert ist, dass die am Element (E) wirkende Kraft (13) in der Detektionsposition (P) am stärksten und in der Ladeposition (L) am schwächsten ist.

9. Detektor nach Anspruch 1, **dadurch gekennzeichnet, dass** der zweiarmige Schwenkhebel (9), bezüglich der Schwenkachse (10) zumindest in etwa gewichtsausgeglichen ist.

10. Detektor nach Anspruch 1, **dadurch gekennzeichnet, dass** ein zu einem Ende und seitlich offenes Maul (4) vorgesehen ist, innerhalb dessen sich der Fadenklemmbereich (6) befindet, und dass das Element (E) innerhalb des Mauls (4) eine Wirklänge besitzt, dank der das Element (E), vorzugsweise innerhalb eines limitierten Schwenkbereichs, innerhalb des Mauls ein Vorbeigehen des Fadens am Element (E) verhindert.

11. Detektor nach Anspruch 1, **dadurch gekennzeichnet, dass** die Biegefeder (18) ein einstückiger Teil der Blattfeder (C) zum Festlegen des Fadens (Y) im Fadenklemmbereich (6) auf wenigstens einer Auflagefläche (4a) ist.

12. Detektor nach Anspruch 11, **dadurch gekennzeichnet, dass** die Blattfeder (C) wenigstens eine äußere Zinke, vorzugsweise zwei äußere Zinken (16, 17), und die Biegefeder (18) als eine Mittelzinke aufweist, und dass die Blattfeder (C) am Gehäuse (3), vorzugsweise im Einlass eines Mauls (4), mit Biegevorspannung festgelegt ist.

13. Detektor nach Anspruch 12, **dadurch gekennzeichnet, dass** die äußere Zinke (16, 17) breiter ist als die Mittelzinke.

14. Detektor nach Anspruch 12, **dadurch gekennzeichnet, dass** die Biegefeder (18) und die äußere Zinke (16, 17) unterschiedliche Vorspannungen und/oder Federeigenschaften aufweisen.

15. Detektor nach Anspruch 12, **dadurch gekennzeichnet, dass** die Biegefeder (18) in ihrem Übergangsbereich in die Blattfeder (C) eine Einschnürung (21) aufweist.

16. Detektor nach Anspruch 12, **dadurch gekennzeichnet, dass** die äußere Zinke (16, 17) durch wenigstens eine Längssicke oder Versteifungsstruktur (25) biegeversteift ist.

17. Detektor nach Anspruch 12, **dadurch gekennzeichnet, dass** die äußere Zinke (16, 17) durch einen z.B. rippenartigen Gehäuseanschlag (26) vorzugsweise, nahe der Einspannstelle der Blattfeder (C), vorgespannt ist.

## Claims

1. Detector (D) for a replacement of yarn bobbins in a yarn processing system (S), comprising an element (D) which is supported for a movement between a loading position (L) and a detection position (P), a yarn positioning assembly (5) for positioning the yarn (Y) within the movement path of element (E), which yarn (Y) interconnects two bobbins (B1, B2), at least one detection member (7) which responds with a signal (i) to a relative position or a relative position change of the element (E), and a force generator which imparts on the element (E) a force (13) in at least one movement direction of the element (E), wherein the element (E) is adjustable during the replacement, **characterised in that** the element (E) is either a substantially straight pivoting lever (9) having two arms or is a bending spring (18), respectively preloaded in the loading position (L) by the force (13), that the force (13) is oriented in movement direction of the element (E) out of the loading position (L) to the detection position (P), that the positioning assembly (5) comprises a yarn clamping portion (6) comprising either at least one leaf spring (C) which can be penetrated by the element (E) or at least one leaf spring (C) placed sidewards from the movement path of the element (E), or a yarn clamp (6') or another force-fit yarn holding device, that the yarn clamping portion (6) is arranged in relation to the movement path of the element (E) out of the loading position (L) to the detection position (P) such that the yarn (Y) which is positioned by being clamped defines a blockage against a movement of the element (E), which is positioned in the loading position (L), by the imparted force (13) up to an occurring yarn bobbin replacement, and that the yarn (Y) releases the element (E) for an automatic movement of the element (E) by the force (13) out of the loading position (L) into the detection position (P) during the yarn bobbin replacement.

2. Detector according to claim 1, **characterised in that** the yarn (Y) is releasable from the positioning assembly (5) during the yarn bobbin replacement substantially in the same direction in which the element (E) is moved by the force (13) out of the loading position (L) to the detection position (P).

3. Detector according to claim 1, **characterised in that** electronic components processing the signal (i) are hermetically shielded to the exterior in a housing (3) of the detector (D), e.g. on a printed circuit board (H).

4. Detector according to claim 1, **characterised in that** the element (E) comprises a permanent magnet (M.

5. Detector according to claim 4, **characterised in that** the permanent magnet (M) forms the force generator with a stationary iron body (8).

6. Detector according to claim 12, **characterised in that** the force generator is a spring engaging at the element (E).

7. Detector according to claim 4, **characterised in that** the permanent magnet (M) is coacting with a stationary Hall sensor defining the detection member (7).

8. Detector according to claim 5, **characterised in that** the iron body (8) is positioned with respect to the moving path of the element (E) having the permanent magnet (M) such that the force (13) acting on the element (E) is the strongest in the detection position (P) and the weakest in the loading position (L).

9. Detector according to claim 1, **characterised in that** the pivoting lever (6) having the two arms is at least substantially weight balanced with respect to the pivoting axis (10).

10. Detector according to claim 1, **characterised in that** a mouth (4) is provided which is open sidewards and towards one end, that the yarn clamping portion (6) is provided within the mouth (4), and that the element (E) has an active length within the mouth (4) thanks to which the element (E) hinders the passage of the yarn (Y) past the element (E) within the mouth, preferably within a limited pivoting range of the element (E).

11. Detector according to claim 1, **characterised in that** the bending spring (18) is a unitary part of the leaf spring (C) provided for fixing the yarn (Y) within the yarn clamping portion (6) on at least one supporting surface (4a).

12. Detector according to claim 11, **characterised in that** the leaf spring (C) comprises at least one outer tine, preferably two outer tines (16, 17), and the bending spring (18) as a middle tine, and that the leaf spring (C) is fixed at the housing (3) with a bending preload, preferably of the inlet of the mouth (4).

13. Detector according to claim 12, **characterised in that** the outer tine (16, 17) is wider than the middle tine.

14. Detector according to claim 12, **characterised in that** the bending spring (18) and the outer tine (16, 17) have different preloads and/or spring properties.

15. Detector according to claim 12, **characterised in that** the bending spring (18) has a narrowed region (21) at a transition into the leaf spring (C).

16. Detector according to claim 12, **characterised in that** the outer tine (16, 17) is stiffened against bending by at least a longitudinal bead or stiffening structure (25).

17. Detector according to claim 12, **characterised in that** the outer tine (16, 17) is preloaded by an e.g. rib-like housing (26), preferably close to a fixation region of the leaf spring (C).

## Revendications

1. Détecteur (D) pour le changement de bobine de fil dans un système de traitement de fils (S), avec un élément (E) monté mobile entre une position de chargement (L) et une position de détection (P), un dispositif de positionnement de fil (5) pour positionner, jusqu'au changement à l'intérieur de la trajectoire de l'élément (E), le fil (Y) qui relie deux bobines (B1, B2), au moins un organe de détection (7) qui réagit à une position relative ou à une variation de position relative de l'élément (E) avec un signal (i), et un générateur de force qui exerce sur l'élément (E) une force (13) dans au moins un sens de déplacement de l'élément, étant précisé que l'élément (E) est apte à être déplacé lors du changement, **caractérisé en ce que** l'élément (E) est constitué soit par un levier pivotant à deux bras (9) globalement droit, soit par un ressort de flexion (18) précontraint dans la position de chargement (L) avec la force (13), **en ce que** la force (13) est orientée dans le sens de déplacement de l'élément (E) de la position de chargement (L) vers la position de détection (P), **en ce que** le dispositif de positionnement (5) présente une zone de serrage de fil (6) qui présente au moins un ressort à lames (C) apte à être traversé par l'élément (E) ou au moins un ressort à lames (C) placé latéralement près de la trajectoire de l'élément (E), ou une pince de fil (6') ou un autre dispositif d'arrêt de fil par force, **en ce que** la zone de serrage de fil (6) est disposée, par rapport à la trajectoire de l'élément (E) de la position de chargement (L) vers la position de détection (P), de telle sorte que le fil (Y) positionné par serrage forme jusqu'au changement de bobine de fil pour l'élément (E) qui se trouve dans la position de chargement (L) un blocage à l'encontre d'un déplacement sous l'action de la force exercée, et **en ce que** le fil (Y), lors du changement de bobine de fil, libère l'élément (E) pour qu'il passe tout seul de la position de chargement (L) à la position de détection (P) sous l'action de la force (13).

2. Détecteur selon la revendication 1, **caractérisé en ce que** le fil (Y), lors du changement de bobine de fil, est apte à être détaché du dispositif de positionnement (5) globalement dans le même sens que le sens dans lequel l'élément (E) se déplace de la position de chargement (L) vers la position de détection (P) sous l'action de la force (13).

3. Détecteur selon la revendication 1, **caractérisé en ce que** des composants électroniques qui traitent le signal (i) sont protégés de manière hermétique par rapport l'extérieur, par exemple sur une carte imprimée (H), dans un boîtier (3) du détecteur (D).

4. Détecteur selon la revendication 1, **caractérisé en ce que** l'élément (E) comporte un aimant permanent (M).

5. Détecteur selon la revendication 4, **caractérisé en ce que** l'aimant permanent (M) forme avec un corps en fer stationnaire (8) le générateur de force.

6. Détecteur selon la revendication 1, **caractérisé en ce que** le générateur de force est constitué par un ressort qui agit sur l'élément (E).

7. Détecteur selon la revendication 4, **caractérisé en ce que** l'aimant permanent (M) coopère avec un capteur à effet Hall stationnaire qui forme l'organe de détection (7).

8. Détecteur selon la revendication 5, **caractérisé en ce que** le corps en fer (8) est positionné par rapport à la trajectoire de l'élément (E) qui comporte l'aimant permanent (M) de telle sorte que la force (13) qui agit sur ledit élément (E) soit la plus forte dans la position de détection (P) et la plus faible dans la position de chargement (L).

9. Détecteur selon la revendication 1, **caractérisé en ce que** le levier pivotant à deux bras (9) est au moins approximativement équilibré en poids par rapport à l'axe de pivotement (10).

10. Détecteur selon la revendication 1, **caractérisé en ce qu'**il est prévu une mâchoire (4) qui est ouverte vers une extrémité et sur le côté et à l'intérieur de laquelle se trouve la zone de serrage de fil (6), et **en ce que** l'élément (E) présente à l'intérieur de la mâchoire (4) une longueur active grâce à laquelle ledit élément (E) empêche à l'intérieur de ladite mâchoire, de préférence à l'intérieur d'une zone de pivotement limitée, que le fil passe devant lui.

11. Détecteur selon la revendication 1, **caractérisé en ce que** le ressort à lames (18) est constitué par une partie du ressort à lames (C) formée d'une seule pièce, pour immobiliser le fil (Y) dans la zone de serrage de fil (6) sur au moins une surface d'appui (4a).

12. Détecteur selon la revendication 11, **caractérisé en ce que** le ressort à lames (C) comporte au moins une dent extérieure, de préférence deux dents extérieures (16, 17), et le ressort de flexion (18) comporte une dent centrale, et **en ce que** le ressort à lames (C) est immobilisé au niveau du boîtier (3), de préférence dans l'ouverture d'une mâchoire (4), avec une précontrainte de flexion.

13. Détecteur selon la revendication 12, **caractérisé en ce que** la dent extérieure (16, 17) est plus large que la dent centrale.

14. Détecteur selon la revendication 12, **caractérisé en ce que** le ressort à lames (18) et la dent extérieure (16, 17) présentent des précontraintes et/ou des caractéristiques de ressort différentes.

15. Détecteur selon la revendication 12, **caractérisé en ce que** le ressort de flexion (18) présente dans sa zone de transition avec le ressort à lames (C) un rétrécissement (21).

16. Détecteur selon la revendication 12, **caractérisé en ce que** la dent extérieure (16, 17) est rigidifiée en flexion par au moins une moulure longitudinale ou une structure raidisseuse (25).

17. Détecteur selon la revendication 12, **caractérisé en ce que** la dent extérieure (16, 17) est précontrainte par une butée de boîtier (26) par exemple en forme de nervure, de préférence près du point de serrage du ressort à lames (C).
